# FASCICULE DE BREVET EUROPEEN

(11) **EP 3 336 255 B1**
(45) Date de publication et mention de la délivrance du brevet: **02.10.2019**
(21) Numéro de dépôt: 16306729.1
(22) Date de dépôt: 19.12.2016
(51) Int. Cl.: E01D 11/04, E01D 19/16

(54) **DISPOSITIF DE PROTECTION ANTI-FEU D'UN CABLE DE STRUCTURE**
BRANDSCHUTZVORRICHTUNG FÜR EIN STRUKTURKABEL
FIRE PROTECTION DEVICE OF A STRUCTURAL CABLE

(43) Date de publication de la demande: 20.06.2018
(73) Titulaire: Soletanche Freyssinet, 92500 Rueil-Malmaison (FR)
(72) Inventeur: FABRY, Nicolas, 92160 ANTONY (FR); GUICHETEAU, Romain, 75013 PARIS (FR)
(74) Mandataire: Cabinet Plasseraud

(56) Documents cités:
- WO-A1-2012/052796
- WO-A2-2007/093703
- JP-A- 2011 064 010
- US-A1- 2008 121 151

## Description

La présente invention concerne la protection au feu des câbles ayant un rôle structurel dans des ouvrages de construction, notamment des ouvrages ayant des portions haubanées, suspendues ou rigidifiées par des câbles.

### ARRIERE-PLAN

Un des risques majeurs pour une structure à câbles en phase d'exploitation est le feu, en particulier d'un véhicule, notamment à proximité d'une zone d'ancrage de câble, par exemple sur une chaussée de pont.

Un câble de structure d'un tel ouvrage comprend des armatures métalliques tendues pour transmettre les efforts requis entre ses extrémités. Les armatures sont par exemple des torons métalliques éventuellement contenus dans des gaines individuelles en matière plastique. Le faisceau des armatures métalliques est souvent entouré par une gaine collective en matière plastique qui confère au câble des propriétés aérodynamiques, un aspect esthétique et/ou une fonction anti-vandalisme.

WO 2007/093703 A2 décrit un système de protection anti-feu comprenant un matelas constitué d'un matériau souple isolant qui enveloppe directement le faisceau d'armatures du câble et qui est contenu dans la gaine collective.

Ce système a pour limitation de ne pas permettre de protéger efficacement le câble en certains points singuliers où il est en interaction avec d'autres organes de la structure. Par exemple, si un déviateur ou un amortisseur est appliqué contre le câble, la présence du matériau souple du matelas empêche une bonne communication des efforts et un bon fonctionnement de cet organe.

Des points singuliers de ce type sont souvent présents à proximité des ancrages des câbles. C'est le cas par exemple pour installer des amortisseurs de haubans. Des exemples en sont décrits dans EP 0 343 054 A1 et WO 2015/059413 A1.

Ces points singuliers sont des points faibles de la protection au feu.

En cas de feu, la priorité est de protéger le faisceau d'armatures du câble, quitte à devoir remplacer des équipements périphériques tels qu'un amortisseur ou un déviateur.

Une difficulté est que la protection au feu des points singuliers où sont raccordés des équipements périphériques ne doit pas diminuer leur bon fonctionnement lors de l'exploitation normale de la structure. Par exemple, un collier d'amortisseur ou de déviateur doit offrir un point d'appui assez rigide entre le câble lui-même et le dispositif amortisseur ou déviateur. Cette contrainte peut s'avérer contradictoire avec la mise en oeuvre de bonnes solutions anti-feu, notamment celles faisant appel à un matelas souple enveloppant les armatures du câble. Ce matelas traversant un collier constituerait une interface souple, diminuant, par exemple, les performances d'un amortisseur transversal ancré sur ce collier. Typiquement, la valeur de la rigidité transversale, dans toute direction orthogonale à l'axe longitudinal du câble, du collier n'est jamais inférieure à 10⁶ N/m (100 kgf/mm) et avantageusement supérieure à 10⁸ N/m (10 tf/mm).

Un but de la présente invention est de proposer un autre mode de protection capable de surmonter au moins en partie les difficultés ci-dessus.

### RESUME

Il est proposé un dispositif de protection anti-feu d'un câble de structure d'un ouvrage de construction, le câble de structure comprenant des armatures métalliques tendues et ayant un premier tronçon, un deuxième tronçon et une zone de connexion d'un collier située entre les premier et deuxième tronçons. Le dispositif de protection anti-feu inclut :
- un matelas protecteur enveloppant le câble de structure au moins dans les premier et deuxième tronçons et interrompu dans la zone de connexion ; et
- un anneau thermiquement isolant plus rigide que le matelas protecteur, disposé entre les armatures et le collier dans la zone de connexion et coopérant avec le matelas protecteur pour procurer aux armatures une protection thermique continue le long du premier tronçon, de la zone de connexion et du deuxième tronçon.

Le dispositif procure une protection annexe au droit des singularités que constituent les zones de connexion de colliers tout en protégeant le faisceau d'armatures par un matelas de protection de part et d'autre de telles zones de connexion.

La continuité de la protection évite les ponts thermiques qui seraient susceptibles de transmettre aux armatures métalliques la chaleur dégagée par un feu à proximité du câble.

La protection anti-feu pourra être limitée à une zone adjacente à un ancrage du câble, ou s'étendre sur toute la longueur du câble, en fonction du risque de feu à prendre en considération pour l'ouvrage.

Dans une réalisation, l'anneau isolant comporte plusieurs éléments assemblés autour des armatures, en contact mutuel suivant des surfaces garnies d'un joint coupe-feu.

Un tube déviateur en matière plastique peut être placé entre l'anneau isolant et les armatures dans la zone de connexion.

Un béton fibré est utilisable, entre autres matériaux, pour réaliser l'anneau isolant. Le béton fibré peut inclure des fibres métalliques et des fibres de polypropylène

Le matelas protecteur peut se composer de plusieurs segments disposés bout-à-bout dans au moins un des premier et deuxième tronçons du câble de structure, un matelas de recouvrement étant placé autour de deux segments adjacents pour assurer la continuité de la protection thermique.

Pour assurer la continuité de la protection thermique de part et d'autre de la zone de connexion, on peut placer le matelas protecteur longitudinalement en contact avec l'anneau isolant du côté du premier tronçon et du côté du deuxième tronçon.

On peut également prévoir que le matelas protecteur ait une portion présentant un recouvrement longitudinal avec l'anneau thermiquement isolant, entre les armatures et l'anneau thermiquement isolant.

Une autre possibilité, qui peut aussi compléter les précédentes, est de disposer un matériau intumescent à l'interface entre le matelas protecteur et l'anneau isolant du côté du premier tronçon et du côté du deuxième tronçon.

Une réalisation du dispositif de protection anti-feu comprend en outre, dans au moins un des premier et deuxième tronçons, un tube dans lequel sont logées les armatures du câble de structure, le matelas protecteur étant disposé autour de ce tube.

Dans une réalisation typique, l'anneau isolant a une rigidité au moins 100 fois supérieure à celle du matelas protecteur.

Un autre aspect de l'invention se rapporte à un ouvrage de construction comprenant au moins un câble de structure et un collier connecté au câble de structure dans une zone de connexion. Le câble de structure comprend des armatures métalliques tendues et a un premier tronçon et un deuxième tronçon de part et d'autre de la zone de connexion du collier. L'ouvrage de construction comprend en outre un dispositif de protection anti-feu incluant :
- un matelas protecteur enveloppant le câble de structure au moins dans les premier et deuxième tronçons ; et
- un anneau thermiquement isolant plus rigide que le matelas protecteur, disposé entre les armatures et le collier dans la zone de connexion et coopérant avec le matelas protecteur pour procurer aux armatures une protection thermique continue le long du premier tronçon, de la zone de connexion et du deuxième tronçon.

Selon un mode de réalisation de l'ouvrage, le câble de structure comprend en outre une gaine extérieure entourant les armatures et le matelas protecteur dans l'un au moins des premier et deuxième tronçons.

Le collier peut avoir pour fonction d'assurer une connexion d'au moins un élément amortisseur au câble de structure pour amortir des vibrations du câble de structure.

L'ouvrage de construction peut notamment consister en un pont à haubans, un pont extradossé, un pont suspendu ou une tour haubanée.

### BREVE DESCRIPTION DES DESSINS

D'autres particularités et avantages de la présente invention apparaîtront dans la description ci-après d'un exemple de réalisation non limitatif, en référence aux dessins annexés, dans lesquels :
- la figure 1 est une vue schématique de profil d'un pont à haubans ;
- la figure 2 est une vue en coupe axiale d'un hauban au voisinage d'un collier de connexion d'un dispositif amortisseur ; et
- la figure 3 est une vue en coupe transversale du hauban au niveau du collier.

### DESCRIPTION DE MODES DE REALISATION

L'invention est décrite ci-après dans son application non limitative aux ponts à haubans. On comprendra qu'elle est également applicable avantageusement dans des ponts extradossés, des ponts suspendus ou des tours haubanées. Les câbles de structure qu'il s'agit de protéger contre le feu peuvent encore être des câbles de précontrainte extérieure d'ouvrages en béton.

Dans l'exemple de la figure 1 les câbles de structure considérés 16 sont les haubans d'un pont qui s'étendent entre un pylône 20 du pont et son tablier 14 pour suspendre le tablier 14.

Un ou plusieurs des haubans 16 sont équipés d'un dispositif d'amortissement 22 comportant un bras qui s'étend transversalement au hauban 16 entre un point d'attache P situé à proximité de son ancrage bas (par exemple à quelques % de la longueur totale du hauban) et le tablier 14.

Pour connecter le bras d'un dispositif d'amortissement 22 à son hauban 16 au point P, on a recours à un collier 30 tel que celui représenté sur les figures 2 et 3.

Un collier analogue peut être employé pour connecter le câble de structure à un déviateur fixe (sans amortisseur) par lequel il prend appui, par exemple, sur une structure haubanée ou un pylône de haubanage. Un autre exemple d'application est pour un collier de suspente situé à proximité du tablier d'un pont suspendu. Lorsqu'un collier de suspente est à une hauteur inférieure à 10 m environ, voire jusqu'à 18-20 m, il est susceptible d'être impacté par un feu de véhicule, de sorte que les mesures décrites ci-après peuvent avantageusement être adoptées.

Le câble de structure que constitue le hauban 16 comprend un faisceau d'armatures métalliques 32, qui sont tendues entre deux dispositifs d'ancrage (non représentés) disposés à ses extrémités, l'un sur le tablier 14 et l'autre sur le pylône 20. Les armatures 32 sont par exemple des torons, notamment des torons individuellement gainés et graissés ou cirés.

Dans la partie courante du hauban 16, les armatures 32 sont protégées contre le feu par un matelas protecteur souple 34, qui peut, par exemple, être constitué de façon similaire, notamment avec les mêmes matériaux que celui décrit dans WO 2007/093703 A2. Le matelas 34 peut s'étendre sur toute la longueur du hauban, ou seulement sur une partie de celle-ci si la protection anti-feu n'est pas requise sur toute la longueur.

La figure 2 montre la zone 40 de connexion du collier 30, qui est située entre un premier tronçon 41 et un deuxième tronçon 42 du hauban 16. Chaque tronçon 41, 42 s'étend depuis la zone de connexion 40 soit jusqu'à un ancrage du hauban, soit jusqu'à un autre point singulier, soit jusqu'à un point de la partie courante à partir duquel le matelas protecteur n'est plus requis.

Le matelas protecteur 34 enveloppe le hauban 16 dans les premier et deuxième tronçons 41, 42, et il s'interrompt dans la zone de connexion 40. En effet, la souplesse du matelas 34 ne convient pas nécessairement à la fonction de l'équipement connecté au hauban 16 via le collier 30. Une interaction plus rigide est typiquement requise à ce niveau.

Pour cela, un anneau 36, plus rigide que le matelas protecteur 34 (K fois plus rigide avec K ≥ 100 par exemple, voire K ≥ 10 000), est disposé entre les armatures 32 et le collier 30 dans la zone de connexion 40. La rigidité de l'anneau isolant 36 peut être supérieure à 10⁶ N/m, ou même à 10⁸ N/m.

L'anneau 36 sert aussi à éviter les ponts thermiques entre les armatures métalliques du hauban 16 et le collier 30. Il est thermiquement isolant et coopère avec le matelas protecteur 34 pour procurer aux armatures une protection thermique continue tout au long du premier tronçon 41, de la zone de connexion 40 et du deuxième tronçon 42.

L'anneau isolant 36 peut être réalisé en un béton fibré, notamment un béton fibré à ultra-hautes performances (BFUP). Les fibres entrant dans la composition du béton fibré peuvent comprendre des fibres métalliques et des fibres de polypropylène. Les fibres métalliques améliorent la tenue mécanique de l'anneau 36, tandis que les fibres de polypropylène améliorent sa résistance en cas d'élévation de température, en limitant la fragilisation due aux épaufrures.

L'anneau isolant 36 est fabriqué en plusieurs éléments moulés 36a, 36b qui sont ensuite assemblés autour du faisceau d'armatures 32. Dans l'exemple représenté sur la figure 3, l'anneau 36 se compose de deux demi-coquilles moulées 36a, 36b assemblées autour des armatures 32. Un joint coupe-feu 37 est placé sur les surfaces de contact mutuel des deux demi-coquilles moulées 36a, 36b.

Il est souhaitable d'éviter un contact du béton sur les armatures métalliques 32 du hauban. Pour cela, on intercale un tube déviateur 38 entre l'anneau 36 et le faisceau d'armatures 32. Le tube 38 est en matière plastique, par exemple un polyéthylène à haute densité (PEHD). Il a une géométrie torique sur sa face interne pour accommoder de petites déviations subies par le faisceau d'armatures 32au droit du collier 30. Si le faisceau d'armatures 32 a une section transversale polygonale (hexagonale dans le cas de la figure 3), le tube déviateur 38 peut être constitué en disposant plusieurs plaquettes en matière plastique contre les faces du faisceau avant de mettre en place les éléments 36a, 36b de l'anneau 36.

La partie gauche de la figure 2 montre qu'en option, il peut être prévu un tube 44 qui contient le faisceau d'armatures 32 et qui est entouré par le matelas protecteur 34. Ce tube 44, par exemple en PEHD, ajoute une lame d'air entre les armatures 32 et le matelas 34 et, de cette manière, accroît encore la protection thermique des armatures en cas d'incendie. Un tel tube peut être présent dans l'un des tronçons 41, 42, ou dans les deux.

Pour couvrir une longueur suffisante le long du hauban 16, il faudra généralement poser bout-à-bout plusieurs segments 34a, 34b du matelas protecteur 34 dans l'un au moins des tronçons 41, 42 (figure 2). Pour assurer la continuité de la protection anti-feu dans la partie courante du hauban, un matelas de recouvrement 35 est placé autour de deux segments adjacents 34a, 34b de façon à recouvrir totalement le joint existant entre eux.

Le matelas 34 est tenu sur le câble 16 à l'aide d'un adhésif ou de liens de cerclage, ou encore d'une combinaison de ces deux types de moyens.

La figure 2 montre encore que le matelas protecteur 34 est placé longitudinalement en contact avec l'anneau isolant 36 du côté du premier tronçon 41 et du côté du deuxième tronçon 42. Quelques mesures complémentaires peuvent être prises pour parfaire la continuité de la protection entre la zone de connexion 40 et l'un ou l'autre des tronçons 41, 42.

En particulier, il peut être ménagé un recouvrement longitudinal entre l'anneau thermiquement isolant 36 et une portion du matelas protecteur 34 (figure 2). Cette portion en recouvrement 48 du matelas protecteur 34 est insérée entre les armatures 32 et l'anneau 36, au contact du faisceau d'armatures 32.

Lorsqu'un tube 44 est présent entre les armatures 32 et le matelas protecteur 34, des surépaisseurs de matelas anti-feu 45, 46 peuvent être ajoutées au voisinage de l'anneau 36 pour compenser l'épaisseur de la lame d'air et du tube 44.

De plus, il conviendra souvent d'enduire un matériau intumescent à l'interface entre le matelas protecteur 34 et l'anneau isolant 36. En cas d'échauffement excessif, ce matériau gonfle pour empêcher la conduction de chaleur en direction des armatures 32.

Le matelas souple anti-feu disposé de part et d'autre du collier 30 et de l'anneau isolant 36 ne sera pas généralement pas exposé directement à l'air libre. Il sera couvert par une gaine tubulaire (non représentée) constituée soit d'un tube en acier, soit d'un gainage en plastique (PEHD). Cette gaine donne au hauban un profil aérodynamique et esthétique et protège mécaniquement le matelas.

Les modes de réalisation décrits ci-dessus sont une simple illustration de la présente invention. Diverses modifications peuvent leur être apportées sans sortir du cadre de l'invention qui ressort des revendications annexées.

## Revendications

1. Dispositif de protection anti-feu d'un câble de structure d'un ouvrage de construction, le câble de structure (16) comprenant des armatures métalliques tendues (32) et ayant un premier tronçon (41), un deuxième tronçon (42) et une zone (40) de connexion d'un collier (30) située entre les premier et deuxième tronçons, le dispositif de protection anti-feu incluant :
un matelas protecteur (34) enveloppant le câble de structure (16) au moins dans les premier et deuxième tronçons (41, 42) et interrompu dans la zone de connexion (40) ; et
un anneau thermiquement isolant (36) plus rigide que le matelas protecteur (34), disposé entre les armatures (32) et le collier (30) dans la zone de connexion (40) et coopérant avec le matelas protecteur pour procurer aux armatures une protection thermique continue le long du premier tronçon (41), de la zone de connexion (40) et du deuxième tronçon (42).

2. Dispositif de protection anti-feu selon la revendication 1, dans lequel l'anneau isolant (36) comporte plusieurs éléments (36a, 36b) assemblés autour des armatures (32), en contact mutuel suivant des surfaces garnies d'un joint coupe-feu (37).

3. Dispositif de protection anti-feu selon l'une quelconque des revendications précédentes, dans lequel un tube déviateur (38) en matière plastique est placé entre l'anneau isolant (36) et les armatures (32) dans la zone de connexion (40).

4. Dispositif de protection anti-feu selon l'une quelconque des revendications précédentes, dans lequel l'anneau isolant (36) est réalisé en un béton fibré.

5. Dispositif de protection anti-feu selon la revendication 4, dans lequel le béton fibré inclut des fibres métalliques et des fibres de polypropylène.

6. Dispositif de protection anti-feu selon l'une quelconque des revendications précédentes, dans lequel le matelas protecteur (34) se compose de plusieurs segments (34a,34b) disposés bout-à-bout dans au moins un des premier et deuxième tronçons (41, 42) du câble de structure (16), un matelas de recouvrement (35) étant placé autour de deux segments adjacents pour assurer la continuité de la protection thermique.

7. Dispositif de protection anti-feu selon l'une quelconque des revendications précédentes, dans lequel le matelas protecteur (34) est placé longitudinalement en contact avec l'anneau isolant (36) du côté du premier tronçon (41) et du côté du deuxième tronçon (42).

8. Dispositif de protection anti-feu selon l'une quelconque des revendications précédentes, dans lequel le matelas protecteur (34) a une portion (48) présentant un recouvrement longitudinal avec l'anneau thermiquement isolant (36), entre les armatures (32) et l'anneau thermiquement isolant.

9. Dispositif de protection anti-feu selon l'une quelconque des revendications précédentes, dans lequel un matériau intumescent est disposé à l'interface entre le matelas protecteur (34) et l'anneau isolant (36) du côté du premier tronçon (41) et du côté du deuxième tronçon (42).

10. Dispositif de protection anti-feu selon l'une quelconque des revendications précédentes, comprenant en outre, dans au moins un des premier et deuxième tronçons (41, 42), un tube (44) dans lequel sont logées les armatures (32) du câble de structure (16), le matelas protecteur (34) étant disposé autour dudit tube (44).

11. Dispositif de protection anti-feu selon l'une quelconque des revendications précédentes, dans lequel l'anneau isolant (36) a une rigidité au moins 100 fois supérieure à celle du matelas protecteur (34).

12. Ouvrage de construction comprenant au moins un câble de structure (16) et un collier (30) connecté au câble de structure dans une zone de connexion (40), le câble de structure comprenant des armatures métalliques tendues (32) et ayant un premier tronçon (41) et un deuxième tronçon (42) de part et d'autre de la zone de connexion du collier, l'ouvrage de construction comprenant en outre un dispositif de protection anti-feu incluant :
un matelas protecteur (34) enveloppant le câble de structure (16) au moins dans les premier et deuxième tronçons (41, 42) et interrompu dans la zone de connexion (40); et
un anneau thermiquement isolant (36) plus rigide que le matelas protecteur (34), disposé entre les armatures (32) et le collier (30) dans la zone de connexion (40) et coopérant avec le matelas protecteur pour procurer aux armatures une protection thermique continue le long du premier tronçon (41), de la zone de connexion (40) et du deuxième tronçon (42).

13. Ouvrage de construction selon la revendication 12, dans lequel le câble de structure (16) comprend en outre une gaine extérieure entourant les armatures (32) et le matelas protecteur (34) dans l'un au moins des premier et deuxième tronçons.

14. Ouvrage de construction selon l'une quelconque des revendications 12 et 13, dans lequel le collier (30) assure une connexion d'au moins un élément amortisseur (22) au câble de structure (16) pour amortir des vibrations du câble de structure.

15. Ouvrage de construction selon l'une quelconque des revendications 12 à 14, consistant en un pont à haubans, un pont extradossé, un pont suspendu ou une tour haubanée.

## Patentansprüche

1. Brandschutzvorrichtung für ein Strukturkabel eines Bauwerks, wobei das Strukturkabel (16) gespannte metallische Bewehrungen (32) aufweist und einen ersten Abschnitt (41), einen zweiten Abschnitt (42) und eine zwischen dem ersten Abschnitt und dem zweiten Abschnitt angeordnete Verbindungszone (40) eines Flanschrings (30) hat, wobei die Brandschutzvorrichtung aufweist:
ein Schutzpolster (34), das das Strukturkabel (16) mindestens in dem ersten und zweiten Abschnitt (41, 42) umgibt und in der Verbindungszone (40) unterbrochen ist; und
einen thermisch isolierenden Ring (36), der steifer als das Schutzpolster (34) ist und in der Verbindungszone (40) zwischen den Bewehrungen (32) und dem Flanschring (30) angeordnet ist und mit dem Schutzpolster zusammenwirkt, um den Bewehrungen einen kontinuierlichen thermischen Schutz entlang des ersten Abschnitts (41), der Verbindungszone (40) und des zweiten Abschnitts (42) bereitzustellen.

2. Brandschutzvorrichtung nach Anspruch 1, in welcher der isolierende Ring (36) mehrere Elemente (36a, 36b) aufweist, die um die Bewehrungen (32) herum montiert sind und an Oberflächen, die mit einer feuerhemmenden Fuge (37) versehen sind, in gegenseitigem Kontakt sind.

3. Brandschutzvorrichtung nach einem der vorstehenden Ansprüche, in welcher in der Verbindungszone (40) ein Abzweigungsrohr (38) aus Kunststoff zwischen dem isolierenden Ring (36) und den Bewehrungen (32) angeordnet ist.

4. Brandschutzvorrichtung nach einem der vorstehenden Ansprüche, in welcher der isolierende Ring (36) aus Faserbeton hergestellt ist.

5. Brandschutzvorrichtung nach Anspruch 4, in welcher der Faserbeton metallische Fasern oder Polypropylen-Fasern enthält.

6. Brandschutzvorrichtung nach einem der vorstehenden Ansprüche, in welcher das Schutzpolster (34) aus mehreren Segmenten (34a, 34b) zusammengesetzt ist, die Ende-an-Ende in dem ersten und/oder zweiten Abschnitt (41, 42) des Strukturkabels (16) angeordnet sind, wobei ein Abdeckpolster (35) um zwei benachbarte Segmente herum angeordnet ist, um die Kontinuität des thermischen Schutzes sicherzustellen.

7. Brandschutzvorrichtung nach einem der vorstehenden Ansprüche, in welcher das Schutzpolster (34) in Längsrichtung in Kontakt mit dem isolierenden Ring (36) auf Seite des ersten Abschnitts (41) und auf Seite des zweiten Abschnitts (42) angeordnet ist.

8. Brandschutzvorrichtung nach einem der vorstehenden Ansprüche, in welcher das Schutzpolster (34) einen Teil (48), der in Längsrichtung eine Überlappung mit dem thermisch isolierenden Ring (36) hat, zwischen den Bewehrungen (32) und dem thermisch isolierenden Ring hat.

9. Brandschutzvorrichtung nach einem der vorstehenden Ansprüche, in welcher ein anschwellendes Material an der Grenzfläche zwischen dem Schutzpolster (34) und dem isolierenden Ring (36) auf Seite des ersten Abschnitts (41) und auf Seite des zweiten Abschnitts (42) angeordnet ist.

10. Brandschutzvorrichtung nach einem der vorstehenden Ansprüche, ferner aufweisend in dem ersten und/oder zweiten Abschnitt (41, 42) ein Rohr (44), in welchem die Bewehrungen (32) des Strukturkabels (16) untergebracht sind, wobei das Schutzpolster (34) um das Rohr (44) herum angeordnet ist.

11. Brandschutzvorrichtung nach einem der vorstehenden Ansprüche, in welcher der isolierende Ring (36) eine Steifheit hat, die mindestens 100 Mal größer als diejenige des Schutzpolsters (34) ist.

12. Bauwerk aufweisend mindestens ein Strukturkabel (16) und einen Flanschring (30), der in einer Verbindungszone (40) mit dem Strukturkabel verbunden ist, wobei das Strukturkabel gespannte metallische Bewehrungen (32) aufweist und beiderseits der Verbindungszone des Flanschrings einen ersten Abschnitt (41) und einen zweiten Abschnitt (42) hat, wobei das Bauwerk ferner eine Brandschutzvorrichtung aufweist, mit:
einem Schutzpolster (34), das das Strukturkabel (16) mindestens in dem ersten und zweiten Abschnitt (41, 42) umgibt und in der Verbindungszone (40) unterbrochen ist; und
einem thermisch isolierenden Ring (36), der steifer als das Schutzpolster (34) ist und in der Verbindungszone (40) zwischen den Bewehrungen (32) und dem Flanschring (30) angeordnet ist und mit dem Schutzpolster zusammenwirkt, um den Bewehrungen einen kontinuierlichen thermischen Schutz entlang des ersten Abschnitts (41), der Verbindungszone (40) und des zweiten Abschnitts (42) bereitzustellen.

13. Bauwerk nach Anspruch 12, in welchem das Strukturkabel (16) ferner eine die Bewehrungen (32) und das Schutzpolster (34) umgebende Außenhülle in dem ersten und/oder zweiten Abschnitt aufweist.

14. Bauwerk nach einem der Ansprüche 12 und 13, in welchem der Flanschring (30) eine Verbindung mindestens eines Dämpfungselements (22) mit dem Strukturkabel (16) sicherstellt, um Schwingungen des Strukturkabels zu dämpfen.

15. Bauwerk nach einem der Ansprüche 12 bis 14, bestehend aus einer Schrägseilbrücke, einer Bogenrücken-Brücke, einer Hängebrücke oder einem verankerten Turm.

## Claims

1. Fire protection device for a structural cable of a construction work, with the structural cable (16) comprising taught metal reinforcements (32) and having a first stretch (41), a second stretch (42) and a connection zone (40) of a collar (30) located between the first and second stretches, with the dire protection device including:
a protective mat (34) surrounding the structural cable (16) at least in the first and second stretches (41, 42) and interrupted in the connection zone (40); and
a thermally insulating ring (36) more rigid than the protective mat (34), arranged between the reinforcements (32) and the collar (30) in the connection zone (40) and cooperating with the protective mat in order to provide the reinforcements with a continuous thermal protection along the first stretch (41), of the connection zone (40) and of the second stretch (42).

2. Fire protection device according to claim 1, wherein the insulating ring (36) comprises several elements (36a, 36b) assembled around reinforcements (32), in mutual contact along surfaces lined with a firebreak seal (37).

3. Fire protection device as claimed in any preceding claim, wherein a deviator tube (38) made of plastic material is placed between, the insulating ring (36) and the reinforcements (32) in the connection zone (40).

4. Fire protection device as claimed in any preceding claim, wherein the insulating ring (36) is made from a fibre-reinforced concrete.

5. Fire protection device according to claim 4, wherein the fibre-reinforced concrete includes metal fibres and polypropylene fibres.

6. Fire protection device as claimed in any preceding claim, wherein the protective mat (34) is comprised of several segments (34a, 34b) arranged end-to-end in at least one of the first and second stretches (41, 42) of the structural cable (16), with an overlay mat (35) being placed around two adjacent segments in order to pride the continuity of the thermal protection.

7. Fire protection device as claimed in any preceding claim, wherein the protective mat (34) is placed longitudinally in contact with the insulating ring (36) on the side of the first stretch (41) and on the side of the second stretch (42).

8. Fire protection device as claimed in any preceding claim, wherein the protective mat (34) has a portion (48) that has a longitudinal overlay with the thermally insulating ring (36), between the reinforcements (32) and the thermally insulating ring.

9. Fire protection device as claimed in any preceding claim, wherein an intumescent material is arranged at the interface between the protective mat (34) and the insulating ring (36) on the side of the first stretch (41) and on the side of the second stretch (42).

10. Fire protection device as claimed in any preceding claim, further comprising, in at least one of the first and second stretches (41, 42), a tube (44) wherein are housed the reinforcements (32) of the structural cable (16), with the protective mat (34) being arranged around said tube (44).

11. Fire protection device as claimed in any preceding claim, wherein the insulating ring (36) has a rigidity at least 100 times greater than that of the protective mat (34).

12. Construction work comprising at least one structural cable (16) and a collar (30) connected to the structural cable in a connection zone (40), the structural cable comprising taught metal reinforcements (32) and having a first stretch (41) and a second stretch (42) on either side of the connection zone of the collar, with the construction work further comprising a fire protection device including:
a protective mat (34) surrounding the structural cable (16) at least in the first and second stretches (41, 42) and interrupted in the connection zone (40) ; and
a thermally insulating ring (36) more rigid than the protective mat (34), arranged between the reinforcements (32) and the collar (30) in the connection zone (40) and cooperating with the protective mat in order to provide the reinforcements with a continuous thermal protection along the first stretch (41), from the connection zone (40) and of the second stretch (42).

13. Construction work according to claim 12, wherein the structural cable (16) further comprises an outer sheath surrounding the reinforcements (32) and the protective mat (34) in at least one of the first and second stretches.

14. Construction work according to any of claims 12 and 13, wherein the collar (30) provides a connection of at least one damper element (22) to the structural cable (16) in order to dampen vibrations of the structural cable.

15. Construction work according to any of claims 12 to 14, comprised of a cable-stayed bridge, an extradosed bridge, a suspension bridge or a guyed tower.
